# EUROPÄISCHE PATENTSCHRIFT

(11) **EP 0 273 911 B1**
(45) Veröffentlichungstag und Bekanntmachung des Hinweises auf die Patenterteilung: **20.09.1989**
(21) Anmeldenummer: 86905665.5
(22) Anmeldetag: 16.10.1986
(51) Int. Cl.: E01F 8/00, E01F 15/00

(54) **LÄRMSCHLUCKENDER, EINE BEGRÜNUNG TRAGENDER AUFBAU**
NOISE-ABSORBING GREENARY-CARRYING STRUCTURE
STRUCTURE ANTI-BRUIT PORTANT DE LA VERDURE

(30) Priorität: 17.10.1985 AT 3014/85; 17.10.1985 AT 3015/85; 17.10.1985 AT 3016/85; 17.10.1985 AT 3017/85
(43) Veröffentlichungstag der Anmeldung: 13.07.1988
(73) Patentinhaber: Lederbauer, Wolfgang, Dipl.-Ing. Dr., A-1010 Wien (AT)
(72) Erfinder: Lederbauer, Marion, A-1010 Wien (AT)
(74) Vertreter: Boeckmann, Peter, Dipl.-Ing.
(86) Internationale Anmeldenummer: AT8600066
(87) Internationale Veröffentlichungsnummer: WO8702399

(56) Entgegenhaltungen:
- AT-B- 346 893
- AT-B- 372 443
- DE-A- 2 552 320
- DE-B- 2 705 375
- DE-U- 8 513 539
- FR-A- 1 430 536
- FR-A- 1 527 375
- GB-A- 1 368 772
- GB-A- 1 523 552
- US-A- 3 848 853
- US-A- 3 928 701
- US-A- 3 951 384

## Beschreibung

Die Erfindung bezieht sich auf einen lärmschluckenden, eine Begrünung tragenden Aufbau, z. B. für längs eine Verkehrsweges verlaufende Wände, Verkleidungen von Wänden, Leitschienen oder anderen Fahrbahnbegrenzungen, Begrenzungen von Bodenflächen od. dgl., unter Verwendung einer Vielzahl von Altreifen, wobei zumindest jene Hohlräume, welche zwischen den beiden Reifenflanken eines Reifens bestehen, ein für den Wuchs der Begrünung geeignetes Material, z. B. Erde, enthalten.

Es ist bekannt, entlang von Verkehrswegen oder sonstigen Lärmqqellen lärmschluckende Wände unter Verwendung von Beton, Stahl, Holz, Kunststoff usw. zu errichten, die zum Teil wohl die schalltechnischen Erfordernisse erfüllen, jedoch zumeist einen hohen Aufwand bedingen und darüber hinaus in ästhetischer und psychologischer Hinsicht nicht befriedigen.

Es sind auch lärmschluckende Bauten unter Verwendung von Altreifen bekannt, was den Vorteil eines sinnvollen Verwendungszweckes für die Altreifen bringt. So ist es z. B. bekannt, die beiden Böschungsflanken eines Erdwalles mit gegeneinander versetzten Schichten ganzer Altreifen zu verkleiden und darüber eine Bepflanzung anzuordnen. Auch diese Lösung hat den Nachteil eines hohen Arbeitsaufwandes und verhältnismäßig langer Errichtungszeit, was gerade bei stark befahrenen Straßenstücken infolge der notwendigen Umleitungen bzw. Sperrungen der Straßen unerwünscht ist. Darüber hinaus erfordern derartige schalldämmende Erdwälle eine verhältnismäßig große Grundfläche, die nicht überall zur Verfügung steht.

Zur Bildung eines Behältnisses für die Aufnahme von Erdreich ist es auch bekannt (DE-A 2 552 320), von Altautoreifen die beiden Seitenwände abzutrennen und die verbleibenden Laufstreifen umzuwenden, so daß die ursprüngliche Innenseite zur Außenseite wird. Der hiefür erforderliche Aufwand ist beträchtlich und es besteht die Gefahr, daß die in das Behältnis eingesetzten Pflanzen ersticken.

Aus der GB-A 1 368 772 ist es bekannt, entlang der Fahrbahn einen Verbau aus Altreifen zu errichten, wobei entweder ganze Reifen schichtweise gegeneinander versetzt angeordnet werden oder aus den Reifen die Laufschichten abgeschnitten, auseinandergezogen und in Form von Streifen an Stehern befestigt werden. Auch der hiefür erforderliche Aufwand ist beträchtlich und bei der zweitgenannten Variante ist eine Bepflanzung praktisch unmöglich.

Die Erfindung setzt sich zur Aufgabe, diese Nachteile zu vermeiden und einen lärmschluckenden, begrünten Aufbau der eingangs beschriebenen Art bei Beibehaltung des Vorteiles einer sinnvollen Verwendung von Altreifen so zu verbessern, daß er nur wenig Platz und darüber hinaus einen geringeren Aufwand an material und Arbeitszeit zur Errichtung benötigt und vielseitig in Bezug auf die gewünschte Höhe und den gewünschten Verlauf ist und einen günstigen optischen Eindruck aufweist. Weiters ist es Aufgabe der Erfindung, die Erde für Begrünungspflanzen sicher zu halten und gegen Salzeinfluß, Wind, Regen und Schnee zu schützen. Bei solchen Aufbauten, bei denen mit dem Anprall von Fahrzeugen gerechnet werden muß, soll eine gute Dämpfung dieses Anpralles gegeben sein. Weiters ist angestrebt, den Erhaltungsaufwand gering zu halten und den Aufbau gegebenenfalls leicht wieder demontieren zu können. Die Erfindung löst diese Aufgabe dadurch, daß die Altreifen durch von der mittigen Reifenöffnung ausgehende Schnitte in untereinander zusammenhängende Reifensektoren unterteilt sind, deren konkave Seiten einem Traggerüst zugewendet sind, an dem die Reifensektoren befestigt sind, wobei jeweils ein Reifen durch einen Schnitt ganz durchtrennt wird und zumindest ein weiterer Schnitt zwischen den zusammenhängenden Reifensektoren entlang der Reifenflanken in Richtung zur Laufschicht des Reifens verläuft. Ein solcher Aufbau ist infolge der von den Reifensektoren gebildeten unebenen Oberfläche stark schallabsorbierend und wahrt den Vorteil eines sinnvollen Verwendungszwecks für die Altreifen, aus denen die Reifensektoren problemlos herstellbar sind, zumal im allgemeinen nur wenige Schnitte, häufig nur zwei Schnitte, erforderlich sind, um die Reifensektoren herzustellen. Von diesen Schnitten geht nur einer völlig durch, die anderen Schnitte durchtrennen den Reifen nur teilweise, so daß die diesem Schnitt benachbarten Reifenteile zumindest in Teilen der Lauffläche des Reifens miteinander verbunden bleiben. Die beschriebene Anordnung der Reifensektoren bringt den Vorteil einer sehr geringen Grundrißfläche des Aufbaues, so daß ein solches Bausystem auch dort angeordnet werden kann, wo nur mehr sehr wenig Platz zur Verfügung steht oder wo ein Teil des vorhandenen Platzes nicht ausnutzbar ist, z. B. zur Freihaltung eines Fluchtweges. Der Aufwand an Arbeitszeit und Baumaterial ist vergleichsweise gering, insbesondere im Vergleich zur eingangs geschilderten bekannten Konstruktion eines verkleideten Erdwalles, da bei der erfindungsgemäßen Konstruktion die zu bewegende Erdmasse weitaus geringer ist. Die Reifensektoren ermöglichen es, den Aufbau in praktisch jedweder Höhe und in jedwedem Verlauf auszubilden, sodaß eine hohe Anpassungsfähigkeit an die jeweils vorliegenden Gegebenheiten vorhanden ist. Außerdem läßt sich der erfindungsgemäße Aufbau mit wesentlich besserem optischen Eindruck errichten, als dies bei bekannten schalldämmenden Bauwerken möglich ist, zumal die Reifensektoren die von ihnen gehaltene Erde und damit die Wurzeln für die Begrünungspflanzen gut schützen, denn die Reifensektoren bilden gleichsam eine schützende Gummischicht, welche die Erde gegen die von vorbeifahrenden Fahrzeugen aufgeschleuderte Bugwelle, gegen Salzeinfluß, sowie gegen schädliche Wettereinwirkungen, wie z. B. Hagel, Schlagregen, Schnee und Sturm schützt. Dadurch werden die Lebensbedingungen für die Begrünungspflanzen erheblich verbessert, insbesondere wenn für die Begrünung solche Pflanzen Verwendung finden, die gegenüber Abgasen und Salzstreuung verhältnimäßig unempfindlich sind.

Ein weiterer Vorteil des erfindungsgemäßen Aufbaues liegt darin, daß die bogenförmigen Reifensektoren beim Anprall eines Fahrzeuges eine gute Stoßdämpfung ausüben, sodaß ein Teil der Aufprallenergie des Fahrzeuges durch Umwandlung in Verformungsenergie für die elastischen Reifensektoren umgesetzt wird. Die Schäden an den Fahrzeugen aber auch an den Fahrzeuginsassen und an den bestehenden Bauteilen werden dadurch geringer. Um ein Zusammenpressen der Reifensektoren zu verhindern, ist es zweckmäßig, zwischen den Reifenflanken Spreizstücke anzuordnen.

Gemäß einer bevorzugten Ausführungsform der Erfindung trägt das Traggerüst, welches vorzugsweise über die Länge des Aufbaues unterteilt ist, an seinem Unterrand einen horizontal abstehenden, z. B. abgebogenen oder angeschweißten Schenkel, der eine Auflage für die schichtweise übereinander angeordneten Reifensektoren bildet. Dies ermöglicht es, das Traggerüst zusammen mit den von ihm getragenen Reifensektoren - im allgemeinen ohne die Erdfüllung - in einem Betrieb vorzufertigen und im vorgefertigten Zustand an die Verwendungsstelle zu fahren, wo das Traggerüst nur mehr aufgestellt, bzw. an einem bereits vorhandenen Bauwerk befestigt zu werden braucht. Der horizontal abstehende Schenkel (oder gegebenenfalls zwei nach verschiedenen Richtungen abstehende horizontale Schenkel) trägt während des Transportes die Last der Reifensektoren und bildet zugleich eine provisorische Standfläche und eine gute Angriffsmöglichkeit für Hebezeuge aller Art, z. B. Krane, Stapler usw. Gegebenenfalls beim Transport auftretende geringfügige Beschädigungen des Traggerüstes bleiben praktisch ohne Einfluß, insbesondere dann, wenn das Traggerüst erfindungsgemäß ein Gitter, vorzugsweise ein verzinktes Baustahigitter ist. Die Unterteilung des Traggerüstes über die Länge des Aufbaues erleichtert die erwähnte Vorfertigung und den erwähnten Transport, welche beide nun elementweise erfolgen können. An der Verwendungsstelle braucht dann nur mehr das für den Wuchs der Begrünung verwendete Material in die von den Reifensektoren begrenzten Hohlräume eingebracht und die Begrünungspflanzen eingesetzt zu werden. Diese Arbeiten sind in kurzer Zeit durchführbar, sodaß die Arbeitszeit an der Baustelle und die damit verbundenen Straßensperren, Umleitungen usw. auf ein Minimum beschränkt bleiben.

Gemäß einer bevorzugten Ausführungsform der Erfindung verlaufen die Schnitte zwischen den zusammenhängenden Reifensektoren entlang der Reifenflanke bis etwa zur Laufschicht des Reifens. Die zumeist stärkere Laufschicht braucht dadurch nicht durchtrennt zu werden und bildet eine dauerhafte, biegsame Verbindung der untereinander zusammenhängenden Reifensektoren, sodaß diese leicht zu einer im wesentlichen geradlinig verlaufenden Reifensektorenkette auseinander gezogen werden können, egal ob die Reifensektorenanzahl dieser Kette sehr gering (zumindest 2) oder sehr groß ist.

Es ist bei der Herstellung des Aufbaues zweckmäßig, die von den Reifensektoren begrenzten Abschnitte der mittigen Reifenöffnungen in den übereinanderliegenden Schichten einander überdeckend anzuordnen, vorzugsweise konzentrisch. Dies erleichtert die Befüllung der Hohlräume innerhalb der Reifensektoren von oben her derart, daß nicht jede einzelne Schicht gesondert befüllt werden muß, sondern gegebenenfalls alle Schichten auf einmal vom Oberrand des Aufbaues aus. Außerdem lassen sich dann die von oben nach unten über die Höhe des vom Aufbau gebildeten Bausystems durchgehenden mittigen Reifenöffnungen zur Unterbringung von Installationen jedweder Art verwenden, wobei diese Installationen zumindest im wesentlichen geradlinig, im allgemeinen vertikal verlaufen können. Es wird dann möglich, im Rahmen der Erfindung höher als die oberste Schicht der Reifensektoren eine Versorgungsleitung für Wasser mit daran angeschlossenen Tropfleitungen vorzusehen, deren Wasseraustrittsöffnungen über den mittleren Reifenöffnungen der obersten Reifensektorenschicht liegen. Es kann dann das Wasser, gegebenenfalls mit einem Zusatz an Düngemitteln ungehindert von Schicht zu Schicht durch die mittigen Reifenöffnungen zu allen Erdpartien innerhalb des Aufbaues gelangen, insbesondere wenn gemäß einer Weiterbildung der Erfindung zu den Wasseraustrittsöffnungen perforierte Rohre führen, die mit körnigem Material, vorzugsweise Sand, gefüllt und mit einem saugenden Material, vorzugsweise Filz, umwickelt sind, und bis in die unterste Schicht der Reifensektoren reichen. Damit wird eine gleichmäßige Versorgung der für die Begrünung nötigen Erde mit Wasser bei sparsamem Wasserverbrauch sichergestellt.

Die Begrünung wächst gegebenenfalls durch die zwischen den Reifensektoren verbleibende Spalte hindurch, jedenfalls auch von der Oberkante des Aufbaues nach oben und unten und begrünt die Reifensektoren und damit den gesamten Aufbau bzw. das von ihm zu verkleidende Bauwerk in optisch günstiger Weise. Der Wuchs nach oben verbessert den Blendschutz. Um der Begrünung den Austritt aus dem Inneren des Aufbaues auch durch die Reifensektoren hindurch zu ermöglichen, können erfindungsgemäß in den Reifensektoren, insbesondere in der oberen Reifenflanke, durchgehende Öffnungen für den Durchtritt von Begrünungspflanzen vorgesehen sein. Eine Belüftung des Erdreiches innerhalb der Reifensektoren läßt sich durch in den Reifensektoren, insbesonders in deren Profilbereich, vorgesehene durchgehende Belüftungsöffnungen erzielen, die vorzugsweise kleiner sind als die Öffnungen für den Durchtritt der Begrünungspflanzen. Bildet der Aufbau eine Vorsatzschale vor einem bereits bestehenden Bauwerk, z. B. vor einer Wand, so kann zur Vermeidung eines nachteiligten Einflusses der nassen Erde auf dieses Bauwerk zwischen dem Trägergerüst und den Reifensektoren eine feuchtigkeitsdichte Folie, vorzugsweise aus Kunststoff angeordnet sein.

Die Verkleidung bereits bestehender Bauwerke ist aber nicht der einzige Anwendungszweck des erfindungsgemäßen Aufbaues. Vielmehr kann dieser Aufbau auch selbst ein Bauwerk bilden, z. B. eine Fahrbahnbegrenzung, oder er kann zur Verkleidung von Leitschienen dienen, wodurch diese nicht nur optisch verschönt, sondern auch stoßelastischer gemacht werden. Weitere Anwendungsgebiete sind Begrenzungen von Bodenflächen, z. B. von Straßen oder Parkplätzen, und andere Verwendungszwecke.

In der Zeichnung sind Ausführungsbeispiele der Erfindung schematisch dargestellt. Fig. 1 zeigt die Anwendung des Aufbaues als Verkleidung einer Wand, wobei einzelne Bauteile der besseren übersichtlichkeit halber abgebrochen dargestellt sind. Fig. 2 ist ein Schnitt nach der Linie 11-11 der Fig. 1. Fig. 3 ist eine Draufsicht zu Fig. 1. Fig. 4 ist eine Ausführungsvariante des Aufbaues, wobei der Aufbau selbst die Wand bildet. Fig. 5 ist ein Schnitt nach der Linie V-V der Fig. 4. Fig. 6 ist eine Draufsicht zu Fig. 4. Fig. 7 zeigt in Seitenansicht die Anwendung der Erfindung bei einer Fahrbahnbegrenzung. Fig. 8 ist ein Schnitt nach der Linie VIII-VIII der Fig. 7. Fig. 9 ist eine Draufsicht zu Fig. 7. Fig. 10 zeigt in Seitenansicht die Anwendung der Erfindung im Zusammenhang mit einer Leitschiene einer Fahrbahn. Fig. 11 ist ein Schnitt nach der Linie XI-XI der Fig. 10. Fig. 12 ist eine Draufsicht zu Fig. 10. Fig. 13 zeigt die Anwedung der Erfindung auf eine Begrenzung einer Bodenfläche. Fig. 14 ist ein Schnitt nach der Linie XIV-XIV der Fig. 13. Fig. 15 ist eine Draufsicht zu Fig. 13.

Bei der Ausführungsform nach den Fig. 1 bis 3 ist an einer zu verkleidenden Wand 1 ein Traggerüst 2 in Form eines Baustahlgitters befestigt, z. B. mittels in die Wand 1 versenkten Dübeln, an denen das Traggerüst 2 angeschraubt ist. Das Traggerüst 2 hat L-förmige Gestalt mit einem vertikalen Schenkel 3 und einem horizontalen Schenkel 4, wobei letzterer auf dem tragfähigen Boden 5 (Fig. 2) aufruht, der z. B. als Fundament ausgebildet ist, in welchem die Wand 1 verankert ist. Der vertikale Schenkel 3 ist durch eine feuchtigkeitsdichte Folie 6, insbesondere eine Kunststoffolie, abgedeckt. Am vertikalen Schenkel 3 des Traggerüstes 2 sind eine Vielzahl von Altreifen 7 befestigt. Jeder dieser Altreifen 7 hat zwei von der mittigen Reifenöffnung 8 (Fig. 3) ausgehende Schnitte, von denen einer den Reifen völlig durchtrennt, wogegen der andere Schnitt von der Reifenöffnung 8 durch die Reifenflanken 20 bis zur Laufschicht des Altreifen 7 verlaüft. Auf diese Weise wird jeder Altreifen 7 in zwei untereinander zusammenhängende Reifensektoren 9 unterteilt, die mit ihren konkaven Seiten dem Traggerüst 2 zugewendet, an diesem befestigt sind. Diese Befestigung kann mittels beliebiger Befestigungsmittel 10, z. B. Drachtschlaufen, Schraubverbindungen usw. erfolgen. Diese Befestigung wird dadurch erleichtert, daß je zwei benachbarte Reifensektoren 9 an der Stelle 11 (fig. 3) noch im Bereich der Laufschicht zusammenhängen, wo die Befestigungsmittel 10 besonders günstig und einfach montiert werden können. Die einzelnen Altreifen 7 bzw. die Reifensektoren 9 sind in mehreren horizontalen Schichten so angeordnet, daß sich die mittigen Reifenöffnungen 8 in den übereinanderliegenden Schichten, in vertikaler Richtung gesehen, überdecken. Bevorzugt ist eine konzentrische Anordnung dieser Reifenöffnungen 8. Dadurch läßt sich ein für den Wuchs einer Begrünung 12 geeignetes Material, z. B. Erde 13, leicht von oben in die verbleibenden Hohlräume einfüllen, das sind die im Bereich der Reifenöffnungen 8 liegenden Hohlräume sowie die von den Reifenwülsten begrenzten Hohlräume. Diese Einfüllung kann nach Vollendung des von den Altreifen 7 gebildeten Aufbaues von der obersten Schicht der Altreifen 7 aus erfolgen, wobei die Erde 13 bis in die unterste Altreifenschicht durchfällt und diese ausfüllt. Um den Wuchs der Begrünung 12 zu begünstigen, sind in den Reifensektoren 9, insbesondere in deren oberen Reifenflanken 20, durchgehende Öffnungen 14 vorgesehen, durch welche die Pflanzen der Begrünung 12 hindurchtreten können. Ferner sind im Profilbereich der Reifensektoren 9 zusätzliche Belüftungsöffnungen 15 (Fig. 1) für die innerhalb der Reifenwülste befindliche Erde 13 vorgesehen. Um zu vermeiden, daß diese Erde 13 durch die Belüftungsöffnungen 15 herausfällt, sind diese Öffnungen kleiner als die Öffnungen 14 für den Durchtritt der Begrünung 12. Zur Bewässerung der begrünung 12 ist auf der Oberkante 16 der Wand 1 eine Versorgungsleitung 17 für Wasser höher als die obersten Altreifen 7 angeordnet. An diese Versorgungsleitung 17 sind in vorbestimmten Abständen Tropfleitungen 18 angeschlossen, die gleichfalls oberhalb der obersten Altreifenschicht parallel zur Versorgungsleitung 17 verlaufen und jeweils oberhalb der mittigen Reifenöffnungen 8 der Reifensektoren 9 mit Wasseraustrittsöffnungen versehen sind. Unter diesen Wasseraustrittsöffnungen sind perforierte, vertikal verlaufende Rohre 19 angeordnet, die mit körnigem Material, insbesondere Sand, gefüllt und mit einem saugenden Material, insbesondere Filz, umwickelt sind und bis in die unterste Schicht der Reifensektoren 9 reichen. Dadurch wird eine gleichmäßige Bewässerung der Erde 13 in allen Schichten der Reifensektoren 9 sichergestellt. Die Folie 6 verhindert, daß diese Feuchtigkeit zum Traggerüst 2 bzw. zur Wand 1 gelangen kann.

Das Traggerüst 2 ist über die Länge der Wand 1 in vorbestimmten Abständen unterteilt, wobei diese Abstände zweckmäßig auf die Lage der durchgehenden Schnitte in den Altreifen 7 abgestimmt sind. Dies ergibt die Möglichkeit, das Traggerüst 2 samt den an ihm befestigten Reifensektoren 9 in einem Werk vorzufertigen und im vorgefertigten Zustand elementweise an die Verwendungsstelle zu führen, wo nur mehr die Erde 13 eingefüllt und die Begrünungspflanzen eingesetzt zu werden brauchen. Während dieses Transportes bildet der horizontale Schenkel 4 des Traggerüstes 2 eine Auflage für die Altreifen 7. Im montierten Zustand liegt dieser Schenkel 4 - ebenen und tragfähigen Boden 5 vorausgesetzt - auf dem Boden 5 auf, sodaß das Gewicht der Altreifen 7, der von ihnen gehaltenen Erde 13 und der Begrünung 12 in den Boden 5 abgeleitet und die Wand 1 dadurch nicht belastet wird. Ist aber vor der Wand 1 kein tragfähiger Boden 5 vorhanden bzw. kann dort eine tragfähige Aufschüttung nicht hergestellt werden oder soll diese eingespart werden, so kann, wenn die statische Tragfähigkeit de Wand 1 ausreicht, das Traggerüst 2 mit dem von ihm getragenen Altreifen 7 und der Erde 13 samt Begrünung 12 auch an der Wand 1 aufgehängt werden. Für diesen Fall müssen lediglich die Befestigungsmittel 10 entsprechend bemessen werden.

Im allgemeinen wird der eine begrünende Verkleidung bildende Aufbau aus den Altreifen 7 nur an einer Seite der Wand 1 angeordnet werden. Es kann jedoch, wie die Zeichnung zeigt, diese Verkleidung auch auf beiden Seiten der Wand 1 vorgesehen sein, wenn dies gewünscht ist.

Beim dargestellten Ausführungsbeispiel ist jeder Altreifen 7 lediglich durch zwei Schnitte, von denen nur einer durchgeht, in zwei miteinander zusammenhängende Reifensektoren 9 unterteilt, deren jeder über 180 Grad verläuft. Selbstverständlich kann die Unterteilung des Altreifens 7 in Reifensektoren 9 jedoch auch durch mehr als einen nicht durchgehenden Schnitt erfolgen, sodaß sich also aus einem einzigen Altreifen 7 mehr als zwei Reifensektoren 9 bilden lassen, die in Sonderfällen auch untereinander unterschiedliche Länge - gemessen in Umfangsrichtung des Altreifens 7 - haben können. Dadurch läßt sich der Abstand zwischen der Frontfläche der Reifensektoren 9 und der Wand 1 nach Wunsch einstellen, wobei dieser Abstand umso geringer wird, je mehr Reifensektoren 9 aus einem einzigen Altreifen 7 gebildet werden. Um das Volumen der von den Reifensektoren 9 abgedeckten Erde 13 zu vergrößern, können die Reifensektoren ganz oder teilweise vom Traggerüst 2 im Abstand angeordnet sein, wobei dann die Befestigungsmittel 10 z. B. von Drachtschlaufen gebildet sind.

Bei der Ausführungsform nach den Fig. 4 bis 6 ist keine mittige Wand vorgesehen, sondern es sind im ebenen Boden 5 vertikale Steher 21 in Abständen voneinander verankert, an denen zwei Traggerüste 2, jeweils eines an jeder Seite der Steher 21, befestigt sind. Jedes Traggerüst 2 besteht aus einem Baustahlgitter in L-Form, wobei die beiden vertikalen Schenkel 3 der Traggerüste einander benachbart Rücken an Rücken angeordnet und untereinander und mit den Stehern 21 festverbunden sind, sodaß eine stabile Tragkonstruktion entsteht. Die beiden horizontalen Schenkel 4 der beiden Traggerüste 2 weisen voneinander weg und ruhen auf dem Boden 5 auf und tragen jeweils eine Vielzahl von Altreifen 7, die in der beschriebenen Weise in untereinander zusammenhängende Reifensektoren 9 unterteilt sind. Die beiden Reifenflanken 20 (Fig. 5) jedes Reifensektors 9 sind durch zwischen diesen Reifenflanken liegende Spreizstücke 22, z. B. Holzblöcke, ausgesteift. Die Reifensektoren 9 sind wieder mittels Befestigungsmitteln 10 an den Traggerüsten 2 befestigt, jedoch derart, daß nur die freien Enden der untereinander zusammenhängenden Reifensektoren 9 am Traggerüst 2 anliegen, wogegen die dazwischenliegenden Teile der Reifensektoren, insbesondere die Stellen 11, an denen jeweils zwei Reifensektoren 9 untereinander zusammenhängen, vom Traggerüst 2 im Abstand a (Fig. 6) liegen. Gegebenenfalls an diesen Stellen 11 vorhandene Befestigungsmittel, z. B. Drahtschlaufen, können diesen Abstand sichern. Dadurch läßt sich die in den Reifenöffnungen 8 liegende Erde 13 mehr zusammenhängend anordnen, was für den Wuchs der Begrünung 12 förderlich ist. Wie bereits erwähnt, können auch die freien Enden der Reifensektoren 9 vom Traggerüst 2 in Abstand liegen, um noch mehr Platz für Erde zu schaffen. Dem gleichen Zweck dient es, wenn die Reifensektoren 9 der einen Seite des von ihnen gebildeten Aufbaues relativ zu den auf der anderen Seite desselben liegenden Reifensektoren 9 versetzt angeordnet sind, vorzugsweise um den halben Reifendurchmesser (Fig. 6). Wenn die Erde durch das Traggerüst 2 hindurchtreten kann, was bei Verwendung eines Baustahlgitters durch die Maschen desselben problemlos möglich ist, so ergibt sich ein ununterbrochener, schlangenlinienförmiger Verlauf der Erde 13, in der Draufsicht gesehen (Fig. 6), was das Schalldämmungsverhalten verbessert. Die Spreizstücke 22 sichern hiebei, daß die beiden Reinfenflanken 20 jedes Reifensektors 9 voneinander in Abstand gehalten werden, sodaß die Erde 13 bei der Einfüllung die Hohlräume der Reifenwülste vollständig ausfüllen kann. Außerdem wird dadurch der von den höher gelegenen Schichten der Reifensektoren 9 ausgeübte Druck nach unten abgeleitet, ohne daß es zu einer Ausquetschung der Erde 13 aus den Reifensektoren 9 kommen kann.

Statt zweier Rücken an Rücken angeordneter L-förmiger Traggerüste 2 kann auch ein einziges Traggerüst treten, welches z. B. von einem Baustahlgitter gebildet sein kann, das an seinem unteren Rand zwei nach verschiedenen Richtungen weisende horizontale Schenkel 4 hat. Der einzige dieser Schenkel kann vom vertikalen Schenkel 3 horizontal abgebogen sein, der andere horizontale Schenkel 4 wird an der Ansatzstelle an den vertikalen Schenkel 3 angeschweißt.

An der Sichtseite der Reifensektoren 9 kann an deren Scheitelpunkten ein Maschengitter 23 oder ein Netz befestigt sein, an welchem durch die Öffnungen 14 durchwachsende Pflanzen der Begrünung 12 entlang klettern können. Dadurch wird verhindert, daß diese Pflanzen frei pendeln können.

Ein von einer solchen begrünenden Verkleidung gebildete Aufbau läßt sich in besonders vorteilhafter Weise als Mittelstreifen von Verkehrswegen verwenden, jedoch auch als Pakplatzbegrenzung, und überall dort, wo auf eine beidseitig begrünte Verkleidung oder Unterteilung einer Fläche Wert gelegt wird.

Bei der Ausführungsform nach den Fig. 7 bis 9 ist der von den begrünten Reifensektoren 9 gebildete Aufbau dazu verwendet, eine Fahrbahnbegrenzung 24 stoß- und lärmabsorbierend auszubilden und durch die Begrünung optisch gefälliger zu gestalten. Die Fahrbahnbegrenzung 24 hat einen von einem Stahlbetonbauteil 25 gebildeten Grundkörper, der aus einem Sockelteil 26 und einem mittig von diesem nach oben abstehenden Steg 27 besteht. Der Sockelteil 26 hat an seinen beiden Seitenflächen Abschrägungen 28 und dient in bekannter Weise dazu, ein von der Fahrbahn 29 abkommendes Fahrzeug wieder auf die Fahrbahn zurückzuleiten. Die Fahrbahnbegrenzung 24 kann hiebei mittig zwischen zwei Fahrbahnen angeordnet sein, z. B. in der Art eines Mittelstreifens einer Autobahn, und hiezu symmetrisch zu einer Vertikalebene ausgebildet sein. Der Sockelteil 26 bildet mit einer ebenen, zu beiden Seiten des Steges 27 liegenden Deckfläche 30 eine Auflage für die Reifensektoren 9, die in horizontalen, übereinander liegenden Schichten angeordnet und mittels der Befestigungsmittel 10 am Steg 27 befestigt sind. Da mit erheblichen Beanspruchungen durch kollidierende Fahrzeuge gerechnet werden muß, sind die Reifensektoren mit den Schnittflächen jeweils anliegend am Steg 27 befestigt, und zwar unter Vermittlung eines geeigneten Traggerüstes 2, etwa in der Art des Ausführungsbeispieles nach den Fig. 1 bis 3. Die Reifensektoren 9 können den Steg 27 zur Gänze abdecken, sodaß ein schönes Aussehen erzielt wird, im Falle der Anwendung auf einen Fahrbahnmittelstreifen auch ein verbesserter Blendschutz, insbesondere wenn die Begrünung 12 über die Oberkante der obersten Reifensektoren 9 hochwächst (Fig. 8). Die Bewässerung der in den Hohlräumen der Reifensektoren 9 befindlichen Erde 13 läßt sich entweder durch die perforierten Rohre 19 in der bereits beschriebenen Weise erzielen, oder dadurch, daß die Wasseraustritts-öffnungen der Tropfleitungen 18 mit Querkanälen 31 oder Quernuten im Steg 4 in Verbindung sind, welche das Wasser von den Wasseraustrittsöffnungen der Tropfleitungen 18 zur Erde 13 führen.

Eine solche Fahrbahnbegrenzung 24, welche in Längsrichtung der Straße anzuordnen ist, wird im Boden 5 bzw. in der Fahrbahn 29 mittels nicht dargestellter Verankerungen, z. B. Bodenankern, befestigt. Da die Reifensektoren 9 und die von ihnen gehaltene Erde 13 im Vergleich zum Stahlbetonbauteil 25 geringes Gewicht haben, kann die Fahrbahnbegrenzung nach Lösung ihrer Verankerung entlang des Bodens 5 bzw. der Fahrbahn 29 verlagert werden, wenn ihr Gewicht dies zuläßt, was durch Unterteilung in Längsrichtung sichergestellt werden kann, Gegebenenfalls kann der Steg 27 entfallen, wenn die Reifensektoren 9 mittels ihres Traggerüsts 2 oben am Sockelteil 26 derart gehalten sind, daß ihre konkaven Seiten einander bzw. der vertikalen Mittelebene des Stahlbetonbauteiles 25 zugewendet sind.

Die Fig. 10 bis 12 zeigen die Anwendung des aus den Reifensektoren 9 gebildeten Aufbaues als Begrünungsträger für eine entlang der Längsrichtung einer Fahrbahn in üblicherweise angeordnete Leitschiene 32, die im Boden 5 mittels Stehern 33 (Fig. 12) verankert ist. Beim dargestellten Ausführungsbeispiel handelt es sich um den Mittelstreifen einer Autobahn, wobei zwei Leitschienen 32 zueinander parallel verlaufen (Fig. 11, 12). Der Raum zwischen dem Boden 5 und der Unterkante 34 der beiden Leitschienen ist durch in der beschriebenen Weise hergestellte, untereinander zusammenhängende Reifensektoren 9 ausgefüllt, die beim dargestellten Ausführungsbeispiel in zwei zueinander parallelen Reihen und in mehreren übereinander liegenden Schichten angeordnet und in dieser Lage durch ein auf dem Boden 5 aufgelegtes und daran befestigtes Traggerüst 2 gehalten sind, an welchem die Reifensektoren 9 durch die Befestigungsmittel 10 gehalten sind. Die Reifensektoren 9 sind in drei Schichten zwischen der Unterkante 34 der Leitschiene 32 und dem Boden 5 (Fig. 2) angeordnet, wogegen die - vom Boden 5 aus gezählt - vierte Schicht der Reifensektoren 9 etwa auf der Höhe der Leitschiene 32, hinter dieser, liegt und die oberste (fünfte) Schicht über der Leitschiene 32 liegt. Bei niedriger angeordneten Leitschienen 32 bzw. bei sehr dicken Reifensektoren 9 können zwischen dem Boden 5 und der Leitschiene 32 auch nur eine oder zwei Reifenschichten liegen. Der zwischen den vertikalen Schenkeln 3 der beiden Traggerüste 2 verbleibende Zwischenraum ist durch Erde 13 ausgefüllt, die mit jeder Erde durch die Öffnungen des Baustahlgitters der Traggerüstes 2 in Verbindung steht, welche innerhalb der Hohlräume der Reifensektoren 9 angeordnet ist. Der Erde 13 kann ein Zusatz von Kompost bzw. Düngemitteln beigegeben sein.

Wie Fig. 11 zeigt, tritt der Umfang der Sichtseite aller Reifensektoren 9 hinter das der Straße zugewendete Profil der Leitschiene 32 zurück. Es kann jedoch die Anordnung so getroffen sein (wie dies in Fig. 11 unten strichliert angedeutet ist), daß einige oder alle der Reifensektoren 9, in Draufsicht gesehen, über das Profil der Leitschiene zur Fahrbahn hin vorstehen. Es können die einzelnen Reifensektorenschichten auch hinsichtlich des der Fahrbahn zugewendeten Profiles abgestuft angeordnet sein.

Die Reifensektoren 9 hängen, wenn es sich um über 180 Grad verlaufende Sektoren handelt, paarweise durch die nicht durchgehenden Schnitte zusammen, wobei die Paare durch zusätzliche Klammern 35 untereinander verbunden sind. Zusätzliche Verbindungen der von den Reifensektoren 9 gebildeten Pakete bzw. der sie tragenden Traggerüste 2 sind zum Boden 5 vorgesehen, z. B. in Form von Ankerschrauben 36 (Fig. 11) und bzw. oder zur Leitschiene 32, z. B. ebenfalls in Form von Schraubverbindungen 37.

Beim Ausführungsbeispiel nach den Fig. 13 bis 15 ist der von den Reifensektoren 9 gebildete Aufbau als Begrenzung einer Bodenfläche, z. B. eines Parkplatzes, eingesetzt. Hiezu sind die in der beschriebenen Weise in untereinander zusammenhängende Reifensektoren 9 unterteilten Altreifen 7 an einem Traggerüst 2 mit diesem zugewendeten konkaven Seiten der Reifenöffnungen 8 befestigt, welches Traggerüst 2 noch durch am Boden aufliegende verzinkte Stahlrohre 38 versteift ist, mit denen die unterste Lage der Reifensektoren 9 mittels Klammern 39 verbunden sind. Weitere Verbindungsmittel 40, z. B. Klammern, verbinden die Reifensektoren 9 jeder Schicht untereinander, sowie einzelen Reifensektoren 9 der gleichen Schicht, soferne sie nicht ohnedies miteinander im Laufflächenbereich zusammenhängen. Die zu beiden Seiten des Aufbaues liegenden Reifensektoren 9 liegen voneinander in einem vorbestimmten Abstand, der mit Erde 13 für die Begrünung 12 ausgefüllt ist. An den Stirnseiten der Begrenzung können ebenfalls Reifensektoren 9 vorgesehen sein, die in ähnlicher Weise hergestellt sind, wie jene, die für die Seitenwände des Aufbaues Verwendung finden. Um die Reifensektoren 9 an den Stirnseiten des Aufbaues gut halten zu können, haben die Traggerüste 2 auch nach innen vorstehende, am Boden 5 aufliegende Schenkel, an denen die unterste Schicht der stirnseitigen Reifensektoren 9 befestigt sind. Auf diese Weise wird auch die innerhalb der Reifensektoren 9 des gesamten Aufbaues befindliche Erde 13 gut gehalten. Dieser Erde kann ein den Wuchs der Begrünung 12 begünstigendes Material, z. B. Kompost, Dünger usw. zugesetzt sein. Die Begrünung 12 ist in Fig. 13 der besseren Anschaulichkeit halber nur für den rechten Rand des Aubfaues dargestellt, bedeckt jedoch in der Praxis den Aufbau zur Gänze und deckt daher alle Reifensektoren 9 zur Gänze ab, sodaß ein gefälliges, umweltfreundliches und psychologisch günstiges Aussehen des Aufbaues bzw. der von ihm gebildeten Begrenzung geschaffen wird. Diese Begrenzung kann, gegebenenfalls elementweise in über die Länge des Aufbaues unterteilten Abschnitten, mittels der Stahlrohre 38 in einfacher Weise verladen werden, z. B. mittels eines Kranes sodaß diese Elemente der Begrenzung (zumeist ohne die Erde 13) in enem Werk vorgefertigt und im vorgefertigten Zustand ohne wesentlichen Aufwand an die Verwendungsstelle transportiert werden können. Dort kann die Füllung der Hohlräume mit Erde 13 und die Einsetzung der für die Begrünung 12 nötigen Pflanzen rasch und problemlos erfolgen. Ebenso ist eine Verlagerung der gesamten Begrenzung leicht möglich.

Bei dem dargestellten Ausführungsbeispiel sind alle Reifensektoren 9 gleich groß. Dies ergibt den Vorteil im wesentlichen vertikal verlaufender Begrenzungswände des Aufbaues, insbesondere an den Stoßflächen, an welchen benachbarte Abschnitte der Begrenzung aneinander angrenzen, sodaß zwischen den einander benachbarten Abschnitten keine oder fast keine Spalte verbleiben. Gegebenenfalls verbleibende Spalte werden durch die Begrünung 12 verdeckt. Es kann jedoch auch, falls gewünscht, die Anordnung so getroffen sein, daß die Reifensektoren 9 der einzelnen Schichten oder gegebenenfalls auch innerhalb derselben Schicht, unterschiedliche Abmessungen aufweisen, wodurch sich eine vorbestimmte Profilierung des Aufbaues erzielen läßt.

Die einzelnen Abschnitte des Aubaues können mit den Stahlrohren 38 bloß auf den Boden aufgesetzt werden, da das Gewicht der einzelnen Längsabschnitte der Begrenzung schon infolge der Erdfüllung im allgemeinen ausreicht, um eine ungewollte Verlagerung bei nicht zu starken einwirkenden Kräften zu verhindern. Falls erforderlich, können die eizelnen Abschnitte des Aufbaues jedoch auch am Boden 5 befestigt werden, z. B. mittels an den Stahlrohren 38 angreifender Bügel oder Ankerschrauben. Die L- bzw. T-förmigen Traggerüste 2 sind dann zweckmäßig an den Stahlrohren 38 angeschweißt. Die Stahlrohre samt Traggerüst erleichtern den Transport des Aufbaues, gegebenenfalls elementweise und stützen das auf ihnen aufliegende Traggerüst 2 ab. Um ein Durchfallen von Erde bei der Verlagerung eines Aufbaues zu verhindern, liegt auf dem horizontalen Schenkel des das Trägergerüst 2 bildenden Baustahlgitters eine Kunststoffolie auf.

Bevorzugte Anwendungsgebiete für solche Begrenzungen sind Mittelstreifen und Seitenrandbegrenzungen für Straßen sowie Parkplatzbegrenzungen, jedoch können solche Begrenzungen mit Vorteil überall dort angewendet werden, wo eine gefällige und widerstandsfähige Abgrenzung einer Bodenfläche gewünscht ist.

## Patentansprüche

1. Lärmschluckender, eine Begrünung tragender Aufbau, z. B. für längs eines Verkehrsweges verlaufende Wände, Verkleidungen von Wänden, Leitschienen oder anderen Fahrbahnbegrenzungen, Begrenzungen von Bodenflächen od. dgl., unter Verwendung einer Vielzahl von Altreifen (⁷), wobei zumindest jene Hohlräume, welche zwischen den beiden Reifenflanken (20) eines Reifens (7) bestehen, ein für den Wuchs der Begrünung (12) geeignetes Material, z. B. Erde (13), enthalten, dadurch gekennzeichnet, daß die Altreifen (7) durch von der mittigen Reifenöffnung (8) ausgehende Schnitte in untereinander zusammenhängende Reifensektoren (9) unterteilt sind, deren konkave Seiten einem Traggerüst (2) zugewendet sind, an dem die Reifensektoren (9) befestigt sind, wobei jeweils ein Reifen durch einen Schnitt ganz durchtrennt wird und zumindest ein weiterer Schnitt zwischen den zusammenhängenden Reifensektoren (9) entlang der Reifenflanken (20) in Richtung zur Laufschicht des Reifens verläuft.

2. Aufbau nach Anspruch 1, dadurch gekennzeichnet, daß des Traggerüst (2), welches vorzugsweise über die Länge des Aufbaues unterteilt ist, an seinem Unterrand einen horizontal abstehenden, z. B. abgebogenen oder angeschweißten Schenkel (4) trägt, der eine Auflage für die schichtweise übereinander angeordneten Reifensektoren (9) bildet.

3. Aufbau nach Anspruch 1 oder 2, dadurch gekennzeichnet, daß das Traggerüst (2) ein Gitter, vorzugsweise ein verzinktes Baustahlgitter, ist.

4. Aufbau nach Anspruch 1, 2 oder 3, dadurch gekennzeichnet, daß die Schnitte zwischen den zusammenhängenden Reifensektoren (9) entlang der Reifenflanken (20) bis etwa zur Laufschicht des Reifens verlaufen.

5. Aufbau nach einem der Ansprüche 1 bis 4, dadurch gekennzeichnet, daß die von den Reifensektoren (9) begrenzten Abschnitte der mittigen Reifenöffnungen (8) in den übereinanderliegenden Schichten einander überdecken, vorzugsweise konzentrisch.

6. Aufbau nach einem der Ansprüche 1 bis 5, dadurch gekennzeichnet, daß in den Reifensektoren (9), insbesondere in den oberen Reifenflanken (20) durchgehende Öffnungen für den Durchtritt von Pflanzen der Begrünung (12) vorgesehen sind.

7. Aufbau nach einem der Ansprüche 1 bis 6, dadurch gekennzeichnet, daß in den Reifensektoren (9), insbesondere in deren Profilbereich, durchgehende Belüftungsöffnungen (15) vorgesehen sind.

8. Aufbau nach den Ansprüchen 6 und 7, dadurch gekennzeichnet, daß die Öffnungen (14) für die Pflanzen der Begrünung (12) größer sind als die Belüftungsöffnungen (15).

9. Aufbau nach einem der Ansprüche 1 bis 8, dadurch gekennzeichnet, daß höher als die oberste Schicht der Reifensektoren (9) eine Versorgungsleitung (17) für Wasser mit daran angeschlossenen Tropfleitungen (18) vorgesehen ist, deren Wasseraustrittsöffnungen über den mittleren Reifenöffnungen (8) der obersten Schicht der Reifensektoren (9) liegen.

10. Aufbau nach Anspruch 9, dadurch gekennzeichnet, daß zu den Wasseraustrittsöffnungen perforierte Rohre (19) führen, die mit körnigem Material, vorzugsweise Sand, gefüllt und mit einem sauenden Material, vorzugsweise Filz, umwickelt sind und bis in die unterste Schicht der Reifensektoren (9) reichen.

11. Aufbau nach einem der Ansprüche 1 bis 10, dadurch gekennzeichnet, daß zwischen dem Traggerüst (2) und den Reifensektoren (9) eine feuchtigkeitsdichte Folie (6), vorzugsweise aus Kunststoff, angeordnet ist.

12. Aufbau nach einem der Ansprüche 1 bis 11, dadurch gekennzeichnet, daß die Reifensektoren (9) zu beiden Seiten des Traggerüsts (2) angeordnet sind.

13. Aufbau nach Anspruch 12, dadurch gekennzeichnet, daß die Reifensektoren (9) der einen Seite gegenüber den Reifensektoren (9) der anderen Seite in Längsrichtung des Aufbaus versetzt sind, vorzugsweise um den halben Reifendurchmesser.

14. Aufbau nach einem der Ansprüche 12 oder 13, dadurch gekennzeichnet, daß für jede Seite der Reifensektoren (9) ein eigenes Traggerüst (2) vorhanden ist, wobei die beiden Traggerüste (2) aneinander befestigt sind.

15. Aufbau nach einem der Ansprüche 12 oder 13, dadurch gekennzeichnet, daß für beide Seiten der Reifensektoren (9) ein gemeinsames Traggerüst (2) vorhanden ist.

16. Aufbau nach einem der Ansprüche 1 bis 15, dadurch gekennzeichnet, daß zumindest in den Reifensektoren (9) der unteren Reifenschichten Spreizstücke (22) zwischen den Reifenflanken (20) angeordnet sind.

17. Aufbau nach einem der Ansprüche 1 bis 16, dadurch gekennzeichnet, daß zumindest einige der Schnittstellen der untereinander zusammenhängenden Reifensektoren (9) vom Traggerüst (2) im Abstand angeordnet sind, wobei der so gebildete Hohlraum mit dem für den Wuchs der Begrünung (12) geeigneten Material ausgefüllt ist.

18. Aufbau nach einem der Ansprüche 1 bis 17, dadurch gekennzeichnet, daß an den Sichtseiten der Reifensektoren (9) ein Maschengitter (23) oder ein Netz befestigt ist.

19. Aufbau nach einem der Ansprüche 1 bis 18, dadurch gekennzeichnet, daß die Reifensektoren (9) zumindest an einer Seite einer Wand (1) angeordnet sind und an dieser eine Vorsatzschale bilden.

20. Aufbau nach einem der Ansprüche 1 bis 18, dadurch gekennzeichnet, daß die Reifensektoren (9) von einem Stahlbetonbauteil getragen sind, an dem sie gegebenenfalls auf zumindest einer Seite eines Steges (27) eine Verkleidung bilden, wobei die konkaven Seiten der Reifensektoren (9) der Mittelebene des Stahlbetonbauteiles (25) zugewendet sind.

21. Aufbau nach einem der Ansprüche 1 bis 18, dadurch gekennzeichnet, daß die Reifensektoren (9) zwischen dem Boden und der Unterkante einer im Boden (5) mittels Stehern (33) verankerten Leitschiene (32) in zumindest zwei horizontalen Schichten übereinander angeordnet sind, wobei die Reifensektoren (9) untereinander sowie mit dem Boden (5) und/oder der Leitschiene (32) verbunden sind und wobei gegebenenfalls zumindest einige der Reifensektoren (9), in Draufsicht gesehen, über das Profil der Leitschiene (32) zur Fahrbahn (29) hin vorstehen.

22. Aufbau nach Anspruch 21, dadurch gekennzeichnet, daß die unterste Schicht oder die untersten Schichten der Reifensektoren (9) über die darüberliegende Schicht bzw. die darüberliegenden Schichten vorstehen.

23. Aufbau nach Anspruch 21 oder 22, dadurch gekennzeichnet, daß die Schichten der Reifensektoren (9) abgestuft vorstehen.

24. Aufbau nach einem der Ansprüche 21 bis 23, dadurch gekennzeichnet, daß auch über der Leitschiene (32) zumindest eine Schicht Reifensektoren (9) angeordnet ist, die gegebenenfalls über das Profil der Leitschiene (32) vorragt und daß diese Schicht mit der Leitschiene (32), bzw. auch mit zumindest einer darunter liegenden Schicht der Reifensektoren (9), verbunden ist.

25. Aufbau nach einem der Ansprüche 1 bis 18, dadurch gekennzeichnet, daß die Reifensektoren (9) an in Längsrichtung einer Bodenbegrenzung, insbesondere für Straßen, verlaufenden, steifen, im Boden (5) verankerbaren Tragelementen z. B. Stahlrohren (38), befestigt sind, die unterhalb der untersten Schicht der Reifensektoren (9) verlaufen und mit deren Reifensektoren (9) verbunden sind und daß die Reifensektoren (9) jeder Schicht untereinander durch von den Tragelementen gesonderte Verbindungsmittel, z. B. Klammern (40) oder Verschraubungen, verbunden sind.

## Claims

1. Noise-absorbing greenery-carrying structure, e.g. for walls extending along a traffic route, coverings for walls, guide rails or other roadway boundaries, boundaries to ground areas or the like, using a plurality of old tyres (7), whereby at least those cavities which exist between both tyre flanks (20) of a tyre contain a material which is suitable for the growth of greenery (12), e.g. earth (13), characterised in that the old tyres (7) are divided into tyre sectors (9) hanging together, one beneath the other, by cuts emanating from the central tyre opening (8), the concave sides of which face a supporting framework (2) on which the tyre sectors (9) are secured, whereby in each case a tyre is completely separated by a cut and at least a further cut between the tyre sectors (9) hanging together, extends along the tyre flanks (20) in the direction of the tread of the tyre.

2. Structure according to claim 1, characterised in that the supporting framework (2) which is divided preferably along the length of the structure, carries on its lower edge a limb (4), projecting horizontally, e.g. offset or welded-on, which forms a support for the tyre sectors (9) arranged over each other in layers.

3. Structure according to claim 1 or 2, characterised in that the supporting framework (2) is a lattice, preferably a galvanised structural steel lattice.

4. Structure according to claim 1, 2, or 3, characterised in that the cuts between the tyre sectors (9) hanging together, extend along the tyre flanks (20) approximately to the tread of the tyre.

5. Structure according to one of claims 1 to 4, characterised in that the sections of the central tyre openings (8) defined by the tyre sectors (9) overlap each other in the overlapping layers, preferably in a concentric manner.

6. Structure according to one of claims 1 to 5, characterised in that in the tyre sectors (9), in particular in the upper tyre flanks (20), continuous openings are provided for the passage of plants of the greenery (12).

7. Structure according to one of claims 1 to 6, characterised in that in the tyre sectors (9), in particular in the profile region thereof, continuous ventilating openings (15) are provided.

8. Structure according to claim 6 and 7, characterised in that the openings (14) for the plants of the greenery (12) are larger than the ventilating openings (15).

9. Structure according to one of claims 1 to 8, characterised in that a supply line (17), which is higher than the first layer of the tyre sectors (9), is provided for water with drop conduits (18) attached thereto, the water outlet openings of which lie above the central tyre openings (8) of the first layer of the tyre sectors (9).

10. Structure according to claim 9, characterised in that perforated tubes (10) lead to the water outlet openings, which are filled with granular material, preferably sand, and wrapped with an absorbing material, preferably felt, and reach into the lowest layer of the tyre sectors (9).

11. Structure according to one of claims 1 to 10, characterised in that arranged between the supporting framework (2) and the tyre sectors (9) there is a damp-proof film (6), preferably of plastic.

12. Structure according to one of claims 1 to 11, characterised in that the tyre sectors (9) are arranged on both sides of the supporting framework (2).

13. Structure according to claim 12, characterised in that the tyre sectors (9) on one side are displaced relative to the tyre sectors (9) on the other side in the longitudinal direction of the structure, preferably around half the tyre diameter.

14. Structure according to one of claims 12 or 13, characterised in that for each side of the tyre sectors (9) an individual supporting framework (2) is present, whereby both supporting frameworks (2) are secured to each other.

15. Structure according to one of claims 12 or 13, characterised in that for both sides of the tyre sectors (9) a common supporting framework (2) is present.

16. Structure according to one of claims 1 to 15, characterised in that at least in the tyre sectors (9) of the lower tyre layers expanding parts (22) are arranged between the tyre flanks (20).

17. Structure according to one of claims 1 to 16, characterised in that at least some of the cut places of the tyre sectors (9) hanging together, one beneath the other, are arranged spaced from the supporting framework (2), whereby the cavity thus formed is filled with the material which is suitable for the growth of greenery (12).

18. Structure according to one of claims 1 to 17, characterised in that on the visible sides of the tyre sectors (9) there is secured a meshed lattice (23) or a net.

19. Structure according to one of claims 1 to 18, characterised in that the tyre sectors (9) are arranged at least on one side of a wall (1) and form a front shell. on this.

20. Structure according to one of claims 1 to 18, characterised in that the tyre sectors (9) are carried by a steel concrete component, on which, if the case arises, they form a covering on at least one side of a bar (27), whereby the concave sides of the tyre sectors (9) face the central plane of the steel concrete component (25).

21. Structure according to one of claims 1 to 18, characterised in that the tyre sectors (9) between the base and the lower edge of a guide rail (32), anchored in the base by means of stays (33) are arranged over each other in at least two horizontal layers, whereby the tyre sectors (9) are connected, one beneath the other, as well as to the base (5) and/or the guide rail (32) and whereby, if the case arises, at least some of the tyre sectors (9), seen from the top, project over the profile of the guide rail (32) to the roadway (29).

22. Structure according to claim 21, characterised in that the lowest layer or the lowest layers of the tyre sectors (9) project(s) over the layer or layers lying thereover.

23. Structure according to claim 21 or 22, characterised in that the layers of the tyre sectors (9) project in a graduated manner.

24. Structure according to one of claims 21 to 23, characterised in that also by way of the guide rail (32) there is arranged at least one layer of tyre sectors (9), which projects, if the case arises, over the profile of the guide rail (32) and in that this layer is connected to the guide rail (32) or also to at least one layer on the tyre sectors (9) lying therebelow.

25. Structure according to one of claims 1 to 18, characterised in that the tyre sectors (9) are secured to rigid carrying elements, e.g. steel pipes (38), which extend in the longitudinal direction of a ground border, in particular one for roads, are capable of being anchored in the ground, extend below the lowest layer of the tyre sectors (9) and are connected to those tyre sectors (9), and in that the tyre sectors (9) of each layer are connected, one beneath the other, by connecting means e.g. clamps (40) or bolting, separated by the carrying elements.

## Revendications

1. Structure d'absorption du bruit portant de la verdure, par exemple pour des murs s'étendant le long d'une voie de circulation, des habillages de murs, des glissières ou autres délimitations de pistes de roulage, des délimitations de surfaces au sol ou similaires, avec utilisation d'une pluralité de pneus usagés (7), au moins les espaces vides qui existent entre les deux flancs (20) d'un pneu (7) contenant un matériau approprié pour la croissance de la verdure (12), et par exemple de la terre (13), caractérisés par le fait que les pneus usagés (7) sont divisés par des entailles partant de l'ouverture centrale (8) du pneu en des secteurs de pneus (9) qui sont attachés les uns aux autres et dont les côtés concaves sont tournés vers une armature porteuse (2) à laquelle sont fixés les secteurs de pneus (9), chacun des pneus étant traversé complètement par une entaille, cependant qu'au moins une autre entaille s'étend entre les secteurs de pneus (9) qui sont attachés entre eux, le long des flancs (20) des pneus et en direction de leur bande de roulement.

2. Structure selon la revendication 1, caractérisée par le fait que l'armature porteuse (2), laquelle est de préférence répartie sur toute la longueur de la structure, porte à son bord inférieur une aile (4) qui fait saillie horizontalement, qui est par exemple pliée ou soudée, et qui constitue un appui pour les secteurs de pneus (9) disposés par couches les uns au-dessus des autres.

3. Structure selon la revendication 1 ou 2, caractérisée par le fait que l'armature porteuse (2) est une grille, et de préférence une grille en acier de construction galvanisé.

4. Structure selon la revendication 1, 2 ou 3, caractérisée par le fait que les entailles pratiquées entre les secteurs de pneus (9) qui sont attachés entre eux s'étendent le long des flancs (20) du pneu à peu près jusqu'à sa bande de roulement.

5. Structure selon l'une des revendications 1 à 4, caractérisée par le fait que les sections des ouvertures centrales (8) des pneus qui sont délimitées par les secteurs de pneus (9) dans les couches superposées se recouvrent mutuellement, de préférence de manière concentrique.

6. Structure selon l'une des revendications 1 à 5, caractérisée par le fait qu'il est prévu dans les secteurs de pneus (9), en particulier dans les flancs de pneus supérieurs (20), des ouvertures continues pour le passage des plantes de la verdure (12).

7. Structure selon l'une des revendications 1 à 6, caractérisée par le fait qu'il est prévu dans les secteurs de pneus (9), en particulier dans la zone de leur profil, des ouvertures continues d'aération (15).

8. Structure selon les revendications 6 et 7, caractérisée par le fait que les ouvertures (14) qui sont destinées aux plantes de la verdure (12) sont plus grandes que les ouvertures d'aération (15).

9. Structure selon l'une des revendications 1 à 8, caractérisée par le fait qu'il est prévu, au-dessus de la couche supérieure de secteurs de pneus (9), une conduite d'alimentation en eau (17) comprenant des conduites de ruissellement (18) qui lui sont reliées et dont les orifices de sortie de l'eau sont situés au-dessus des ouvertures centrales (8) des pneus de la couche supérieure de secteurs de pneus (9).

10. Structure selon la revendication 9, caractérisée par le fait que des tubes perforés (19) conduisent aux orifices de sortie de l'eau, qu'ils sont remplis de matériau en grains, et de préférence de sable, qu'ils sont entourés d'un matériau absorbant, et de préférence de feutre, et qu'ils arrivent jusque dans la couche inférieure de secteurs de pneus (9).

11. Structure selon l'une des revendications 1 à 10, caractérisée par le fait qu'une feuille (6) étanche à l'humidité, de préférence en matière plastique, est disposée entre l'armature porteuse (2) et les secteurs de pneus (9).

12. Structure selon l'une des revendications 1 à 11, caractérisée par le fait que les secteurs de pneus (9) sont disposés des deux côtés de l'armature porteuse (2).

13. Structure selon la revendication 12, caractérisée par le fait que les secteurs de pneus (9) de l'un des côtés sont décalés par rapport aux secteurs de pneus (9) de l'autre côté dans la direction longitudinale de la structure, de préférence du demi-diamètre d'un pneu.

14. Structure selon l'une des revendications 12 ou 13, caractérisée par le fait qu'il est prévu une armature porteuse (2) propre à chaque côté des secteurs de pneus (9), les deux armatures porteuses (2) étant fixées l'une à l'autre.

15. Structure selon l'une des revendications 12 ou 13, caractérisée par le fait qu'une armature porteuse (2) commune est présente pour les deux côtés des secteurs de pneus (9).

16. Structure selon l'une des revendications 1 à 15, caractérisée par le fait que, du moins dans les secteurs de pneus (9) des couches de pneus inférieures, des pièces d'écartement (22) sont disposées entre les flancs (20) des pneus.

17. Structure selon l'une des revendications 1 à 16, caractérisée par le fait que du moins certains des endroits entaillés des secteurs de pneus (9) qui sont attachés les uns aux autres sont disposés à distance de l'armature porteuse (2), l'espace creux ainsi ménagé étant rempli du matériau approprié prévu pour la croissance de la verdure (12).

18. Structure selon l'une des revendications 1 à 17, caractérisée par le fait qu'un treillis (23) ou un filet est fixé aux côtés visibles des secteurs de pneus (9).

19. Structure selon l'une des revendications 1 à 18, caractérisée par le fait que les secteurs de pneus (9) sont disposés d'un côté au moins d'un mur (1) et qu'ils forment sur celui-ci une enveloppe additionnelle.

20. Structure selon l'une des revendications 1 à 18, caractérisée par le fait que les secteurs de pneus (9) sont portés par un élément de construction en béton armé sur lequel ils forment le cas échéant un habillage sur un côté au moins d'une traverse (27), les côtés concaves des secteurs de pneus (9) étant tournés vers le plan médian de l'élément de construction en béton armé (25).

21. Structure selon l'une des revendications 1 à 18, caractérisée par le fait que les secteurs de pneus (9) sont disposés les uns au-dessus des autres, en au moins deux couches horizontales, entre le sol et le bord inférieur d'une glissière (32) qui est ancrée dans le sol (5) au moyen de supports (33), les secteurs de pneus (9) étant reliés entre eux et reliés au sol (5) et/ou à la glissière (32), cependant que, le cas échéant, au moins certains des secteurs de pneus (9), en vue de dessus, font saillie au-delà du profil de la glissière (32) dans la direction de la voie de circulation (29).

22. Structure selon la revendication 21, caractérisée par le fait que la couche inférieure ou les couches inférieures des secteurs de pneus (9) font saillie par rapport à la couche située au-dessus ou, respectivement, aux couches situées au-dessus.

23. Structure selon la revendication 21 ou 22, caractérisée par le fait que les couches de secteurs de pneus (9) font saillie de manière étagée.

24. Structure selon l'une des revendications 21 à 23, caractérisée par le fait qu'au moins une couche de secteurs de pneus (9) est également disposée au-dessus de la glissière (32) en faisant saillie, le cas échéant, au-delà du profil de la glissière (32), et par le fait que cette couche est reliée à la glissière (32) et aussi, respectivement, à au moins une couche de secteurs de pneus (9) qui est disposée au-dessous.

25. Structure selon l'une des revendications 1 à 18, caractérisée par le fait que les secteurs de pneus (9) sont fixés à des éléments porteurs rigides, comme par exemple des tubes en acier (38), qui peuvent être ancrés dans le sol (5), qui s'étendent dans la direction longitudinale d'une délimitation au sol, en particulier pour les rues, qui s'étendent au-dessous de la couche inférieure de secteurs de pneus (9) et auxquels sont reliés des secteurs de pneus (9), et par le fait que les secteurs de pneus (9) de chaque couche sont reliés entre eux par des moyens de liaison, comme par exemple des agrafes (40) ou des vissages, qui sont séparés des éléments porteurs.
